# FASCICULE DE BREVET EUROPEEN

(11) **EP 1 609 730 B1**
(45) Date de publication et mention de la délivrance du brevet: **12.08.2009**
(21) Numéro de dépôt: 05300455.2
(22) Date de dépôt: 06.06.2005
(51) Int. Cl.: B65D 25/10, B65H 31/02

(54) **Bac de stockage pour lettres et objets plats postaux**
Lagerbehälter für Briefe und flache Postobjekte
Storage bin for letters and flat mail objects.

(30) Priorité: 23.06.2004 FR 0451192
(43) Date de publication de la demande: 28.12.2005
(73) Titulaire: Solystic, 94257 Gentilly Cedex (FR)
(72) Inventeur: Kara, Karim, 26501 BOURG-LES-VALENCE CEDEX (FR); Abraham, Daniel, 26501 BOURG-LES-VALENCE CEDEX (FR); Duclot, Christian, 26501 BOURG-LES-VALENCE CEDEX (FR); Campagnolle, Pierre, 26501 BOURG-LES-VALENCE CEDEX (FR)
(74) Mandataire: Prugneau, Philippe

(56) Documents cités:
- DE-A1- 19 547 341
- DE-C1- 4 240 158
- US-A- 5 233 814
- US-A- 5 290 025
- US-A- 5 636 723
- US-B1- 6 227 536

## Description

La présente invention concerne un bac de stockage pour des envois postaux comprenant une pluralité de parois latérales et un fond.

Plus particulièrement, l'invention concerne un bac de stockage d'envois postaux, typiquement des lettres et des objets plats postaux, utilisé pour recevoir et stocker des envois postaux principalement dans une machine de tri d'envois postaux à godets.

En particulier, dans une machine de tri postal à godets, les envois postaux sont convoyés par un carrousel à godets au-dessus d'une pluralité de bacs de stockage constituant les sorties de tri de la machine de tri et sont déversés des godets vers les bacs de stockage par simple ouverture du fond des godets comme montré dans le brevet US-5290025.

On connaît du document de brevet US-6648284, un bac de stockage d'envois postaux comprenant un fond constitué par une paroi inclinée entre deux coins diamétralement opposés du bac ce qui permet un meilleur empilement des envois postaux dans le fond du bac et un meilleur maintien en position de la pile d'envois postaux dans le fond du bac par rapport à un fond horizontal ou perpendiculaire au parois latérales du bac.

Cependant, avec cet agencement, les envois postaux ont tendance à rebondir (notamment les envois ouverts comme les magazines) sur une paroi latérale du bac avant de se taquer dans le fond du bac. Plus particulièrement, un envoi postal déversé dans ce type de bac à tendance à tourner avant de se taquer contre une paroi latérale du bac ce qui peut être préjudiciable à la suite du processus de tri automatique de l'envoi postal. En outre, la stabilité de la pile, donc son intégrité, n'est satisfaite que pour des envois postaux plats homogènes alors que les machines de tris actuelles ont comme contrainte de trier des envois postaux hétérogènes, c'est à dire de taille très différente. De plus, l'agencement du bac connu du document précité ne permet pas une extraction automatique de la pile d'envois postaux depuis le bac de stockage ce qui peut être nécessaire lors des opérations de dépilage en entrée de la machine de tri.

Le but de l'invention est de proposer un bac de stockage pour des envois postaux qui ne présente pas les inconvénients mentionnés ci-dessus et en particulier qui permet de conserver les deux orientations longitudinale et transversale des envois postaux en sortie des godets de la machine de tri, qui permet de conserver la séquence des envois postaux déchargés par les godets dans le bac, qui permet de préserver l'intégrité de la pile d'envois postaux contenus dans le bac y compris lors des opérations de manipulation et de convoyage automatique du bac et qui permet une extraction automatique de la pile d'envois postaux hors du bac.

A cet effet, l'invention a pour objet un bac de stockage de forme sensiblement parallélépipédique pour le stockage d'envois postaux dans des sorties de tri d'une machine de tri postal, comprenant un fond entouré par des parois latérales définissant une partie supérieure horizontale du bac et une partie inférieure horizontale du bac, caractérisé en ce que le fond du bac est constitué par deux parois inclinées qui forment en section un « V » ayant une base disposée dans la partie inférieure du bac et des branches qui s'étendent vers la partie supérieure horizontale du bac en étant inclinées par rapport à la partie inférieure horizontale du bac, et en ce que les parois latérales (7) du bac s'évasent en allant vers le fond du bac. On comprend donc que le bac selon l'invention est conçu pour avoir un fond à l'intérieur en forme de V avec des parois intérieures qui définissent le V qui se présentent de façon inclinée par rapport à la partie inférieure horizontale du bac qui est à l'extérieur. Les parois latérales (parois extérieures) s'évasent en allant de la partie supérieure vers la partie inférieure du bac ce qui permet un empilage des bacs à fond en forme de V.

Selon un mode de réalisation particulier du bac de stockage selon l'invention, par rapport à l'horizontale, les extrémités supérieures des deux parois inclinées (6,8) sont décalées verticalement.

Selon encore un mode de réalisation particulier, en position horizontale de la partie supérieure du bac, une première paroi du fond fait un angle d'environ 40° par rapport à l'horizontale et une seconde paroi du fond fait un angle d'environ 70° par rapport à l'horizontale.

Selon encore un mode de réalisation particulier, une ou les deux parois inclinées du fond du bac est ou sont ajourées.

Selon encore un mode de réalisation particulier, une ou les deux parois inclinées du fond du bac a ou ont un profil ondulé.

Selon encore un mode de réalisation particulier, une des parois inclinées du fond du bac a un profil ondulé et l'autre a un profil ajouré.

Selon encore un mode de réalisation particulier, le fond du bac constitué par les deux parois inclinées est amovible par rapport aux parois latérales du bac.

L'invention s'étend à une machine de tri d'envois postaux avec des godets pour déplacer les envois postaux au-dessus d'une pluralité de bacs de stockage tels que définis plus haut. Chaque envoi postal qui quitte un godet suit une trajectoire jusqu'à sa réception dans un bac de stockage, l'une des deux parois inclinées d'un bac de stockage constituant une paroi de taquage des envois postaux dans le fond du bac et l'autre des deux parois inclinées du bac de stockage constituant une paroi de réception des envois postaux dans le fond du bac. La paroi de taquage du bac est inclinée de telle manière à être sensiblement tangente à la trajectoire de l'envoi postal et la paroi de réception du bac est inclinée de telle manière à recevoir un envoi postal à plat.

Un exemple d'un mode de réalisation particulier du bac de stockage selon l'invention est décrit plus en détail ci-après et illustré par les dessins. Cette description n'est donnée qu'à titre d'exemple indicatif et nullement limitatif de l'invention.

La figure 1 montre de façon schématique une vue en section d'un bac de stockage selon l'invention recevant un envoi postal en provenance d'un godet dans une machine de tri.

La figure 2 montre de façon schématique une vue en section d'un bac de stockage contenant une pluralité d'envois postaux hétérogènes empilés dans le fond du bac.

La figure 3 montre une vue en coupe selon A-A dans la figure 1 du bac de stockage selon l'invention avec des parois inclinées constituant le fond du bac ayant un profil en forme de créneaux.

La figure 4 montre une vue en perspective du bac de stockage selon l'invention avec des parois inclinées constituant le fond du bac ayant un profil en forme de créneaux.

La figure 5 montre une vue de dessus du bac de stockage selon l'invention avec des parois inclinées ajourées constituant le fond du bac.

La figure 6 montre une vue en perspective du bac de stockage selon l'invention avec des parois inclinées ajourées constituant le fond du bac.

Sur la figure 1, on a représenté un godet 1 dans une machine de tri d'envois postaux convoyant un envoi postal 2 au-dessus d'un bac de stockage 3 selon l'invention. L'envoi postal 2 est placé dans le godet 1 dans le sens de la longueur. Il s'étend sensiblement verticalement avec une certaine inclinaison. Le godet 1 et donc l'envoi postal 2 qu'il contient sont, par exemple, inclinés à 60° dans le sens des aiguilles d'une montre par rapport à l'horizontal.

Dans une machine de tri postal, les godets tel que 1 se déplacent sur un carrousel (non montré sur la figure 1) à la vitesse d'environ 1 m/s, par exemple. Sur la figure 1, on a représenté une flèche horizontale 4 allant de droite à gauche pour illustrer le déplacement du godet 1 au-dessus du bac de stockage 3 fixe.

A sa sortie du godet 1 (le fond du godet étant ouvert), l'envoi postal 2 poussé par le godet 1 décrit une trajectoire 5 sensiblement parabolique qui est illustrée en pointillés sur la figure 1 avec les positions successives de l'envoi postal 2 jusqu'à sa chute dans le fond du bac de stockage 3. Pour un spectre d'envois postaux dont le poids est compris entre environ moins de 10g et environ 3 kg, et dont la largeur est comprise environ entre 90 et 300 mm et la longueur entre environ 100 et 400 mm, la trajectoire de l'envoi postal 2 reste principalement dépendante de l'orientation et de la vitesse de convoyage du godet 1.

L'envoi postal 2 est donc reçu dans le bac de stockage 3 sur une paroi réceptrice indiquée par 6 qui constitue une paroi du fond du bac. Le bac de stockage 3, de forme sensiblement parallélépipédique comprend une pluralité de parois latérales 7, par exemple quatre parois latérales 7 entourant le fond du bac. Le fond du bac selon l'invention est constitué de deux parois inclinées l'une par rapport à l'autre et par rapport à l'horizontale (partie inférieure et supérieure du bac à l'horizontale), à savoir la paroi réceptrice 6 et une paroi de taquage 8, ces deux parois formant un "V" en section. La paroi réceptrice 6 et la paroi de taquage 8 correspondent respectivement à la première et la deuxième barre de la forme en "V". Sur la figure 1, on voit que les parois intérieures du bac définissant le fond en forme de V sont inclinés par rapport à la partie inférieure du bac (base horizontale en trait pointillé) ou à la partie supérieure du bac (ouverture horizontale en trait pointillé).

Plus particulièrement, la paroi réceptrice 6 est inclinée de façon sensiblement identique au godet 1 de telle sorte que l'envoi postal 2 soit reçu à plat sur la surface réceptrice 6. Par conséquent, l'envoi postal 2 ne rebondit pas et ne change donc pas d'orientation à sa réception dans le fond du godet. L'inclinaison de la paroi réceptrice 6 dépend donc de la trajectoire 5 décrite ci-dessus et de la hauteur de chute de l'envoi postal 2 depuis le godet 1. On cherche à minimiser la hauteur de chute des envois postaux afin d'éviter les changements d'orientation des envois lors de leur chute et typiquement la distance entre le bas du godet 1 et le haut du bac de stockage 3 sera de préférence égale à environ 100 mm. De plus, la profondeur de la paroi réceptrice 6, c'est à dire la longueur de la première barre de la forme en "V", doit être supérieure à la largeur maximum du spectre d'envois postaux considéré, par exemple 300 mm. La profondeur de la paroi réceptrice 6 ne doit pas non plus être trop grande car un deuxième envoi postal pourrait être reçu sur la paroi réceptrice 6 au-dessus d'un premier envoi postal précédemment reçu, le deuxième envoi postal pourrait ainsi passer en dessous du premier et corrompre l'intégrité de la pile. En outre, la base 9 de la forme en "V" doit être sensiblement placée dans le bas du bac à l'endroit où l'envoi postal 2 entre en contact avec le bac de stockage 3.

Les expérimentations ont montré que une paroi réceptrice 6 environ inclinée de 40° par rapport à l'horizontale remplissait les contraintes expliquées ci-dessus.

La paroi latérale 7 qui prolonge la paroi réceptrice 6 vers le haut du bac forme une extension qui permet d'augmenter la capacité de stockage du bac 3.

En pratique, l'envoi postal 2 est reçu sur la paroi réceptrice 6 et glisse légèrement vers la base 9 de la forme en "V" pour se taquer contre la paroi de taquage 8.

La paroi de taquage 8 est inclinée de façon à être sensiblement tangente à la trajectoire de l'envoi postal 2 au niveau de sa réception dans le bac de stockage 3. Ainsi, l'envoi postal glissant sur la paroi réceptrice 6 ne remonte pas sur la paroi de taquage 8. Dans un mode de réalisation préféré de l'invention, la paroi de taquage 8 s'étend de la base 9 de la forme en "V" jusqu'à l'extrémité supérieure d'une paroi latérale 7 et est inclinée d'environ 70° par rapport à l'horizontale.

Avec un tel agencement du bac de stockage selon l'invention, l'envoi postal 2 est reçu à plat sur la paroi réceptrice 6 sans modification de son orientation et se taque sur la paroi tangente 8 sans remonter vers le haut du bac de sorte qu'il est possible de constituer une pile stable et intègre d'envois postaux dans le fond du bac, lequel peut être convoyé de manière automatique ou être manipulé sans risque de perte de l'intégrité de la pile.

En outre, les envois postaux sont empilés sur chant dans le fond du bac ce qui permet, le cas échéant, une vérification aisée du contenu du bac de stockage.

Sur la figure 2, on a représenté une pluralité d'envois postaux hétérogènes empilés 10 dans le fond du bac de stockage 3. On comprend qu'en se taquant contre la paroi de taquage 8, les envois postaux hétérogènes successifs forment une pile 10 de plus en plus plate au fur et à mesure que le nombre d'envois postaux augmente. La hauteur de la pile 10 équivaut à la longueur d'un segment de droite perpendiculaire à la paroi réceptrice 6 et atteignant le sommet de la pile 10. Une hauteur de pile 10 d'environ 230 mm permet d'avoir une pile 10 suffisamment stable pour un convoyage automatique et une capacité de stockage du bac 3 satisfaisante.

Une plus grande capacité de stockage du bac 3 peut être obtenue au moyen d'un bac de stockage 3 plus grand et d'un dispositif permettant d'ajuster la position du fond du bac 3 constitué par la paroi réceptrice 6 et la paroi de taquage 8, donc d'ajuster la hauteur de chute des envois postaux au fur et à mesure que les envois postaux s'empilent dans le bac 3 de sorte que la hauteur de chute soit maintenue à une valeur correcte, évitant de ce fait les changements d'orientation des envois postaux.

Sur la figure 3, on a représenté une vue en coupe selon A-A dans la figure 1 du bac de stockage 3, dans laquelle la paroi de taquage 8 présente en section un profil en forme de créneaux 30. Dans un mode de réalisation préféré de l'invention, la paroi réceptrice 6 présente également en section un profil en forme de créneaux. Le profil en forme de créneaux 30 permet, à l'aide d'un dispositif constitué de doigts d'extraction (non montré sur la figure) par exemple, de passer sous la pile d'envois postaux hétérogènes 10 et ainsi d'extraire les envois postaux tout en conservant l'intégrité de la pile 10. Le processus d'extraction automatique ou manuelle peut être mis en place, par exemple, entre la première et la deuxième passe de tri dans la machine de tri ou lors du transbacage vers un bac dédié à la distribution.

Dans un mode de réalisation particulier du bac de stockage 3 selon l'invention, le profil en section de la paroi réceptrice 6 et/ou de la paroi de taquage 8 peut être un profil ondulé avec un dispositif d'extraction adapté.

Sur la figure 4, on a représenté une vue en perspective du bac de stockage 3 dans lequel la paroi réceptrice 6 et la paroi de taquage 8 présentent en section un profil en forme de créneaux 30. Sur cette figure, on voit également que les parois latérales extérieures du bac s'évasent en allant de la partie supérieure (ouverture) vers la partie inférieure (fond) du bac.

Sur la figure 5, on a représenté une vue de dessus du bac de stockage 3, dans laquelle la paroi réceptrice 6 et la paroi de taquage 8 sont ajourées au moyen d'une pluralité de lumières 50 se prolongeant de la paroi réceptrice 6 vers la paroi de taquage 8, par exemple, de sorte qu'un dispositif constitué de doigts d'extraction (non montré sur la figure) permette l'extraction automatique ou manuelle de la pile d'envois postaux hétérogènes 10 tout en conservant l'intégrité de la pile 10.

Sur la figure 6, on a représenté une vue en perspective du bac de stockage 3 dans lequel la paroi réceptrice 6 et la paroi de taquage 8 sont ajourées au moyen d'une pluralité de lumières 50 se prolongeant de la paroi réceptrice 6 vers la paroi de taquage 8.

Dans un mode de réalisation particulier du bac de stockage 3 selon l'invention, la paroi réceptrice 6 et la paroi de taquage 8 peuvent présenter un profil ajouré pour l'une et un profil ondulé pour l'autre.

Dans un mode de réalisation préféré du bac de stockage 3 selon l'invention, les parois latérales 7 vont en s'évasant vers le fond du bac de stockage 3. Par conséquent, lorsque des bacs de stockage ne sont pas utilisés, ils peuvent être empilés les uns sur les autres et emboîter les uns dans les autres pour occuper ainsi un minimum d'espace.

Dans un mode de réalisation particulier du bac de stockage 3 selon l'invention, un code barre est inscrit sur le bac de stockage 3 afin de l'identifier et de permettre un suivi de la séquence des bacs de stockage dans la machine de tri.

Dans un autre mode de réalisation particulier du bac de stockage 3 selon l'invention, le fond du bac de stockage 3 constitué par la paroi réceptrice 6 et la paroi de taquage 8, est un fond amovible qui peut être mis en place dans un bac de stockage à fond plat par exemple.

## Revendications

1. Bac de stockage (3) de forme sensiblement parallélépipédique pour le stockage d'envois postaux (2) dans des sorties de tri d'une machine de tri postal, comprenant un fond entouré par des parois latérales (7) définissant une partie supérieure horizontale du bac et une partie inférieure horizontale du bac, **caractérisé en ce que** le fond du bac est constitué par deux parois inclinées (6,8) qui forment en section un « V » ayant une base disposée dans la partie inférieure du bac et des branches qui s'étendent vers la partie supérieure horizontale du bac en étant inclinées par rapport à la partie inférieure horizontale du bac, et **en ce que** les parois latérales (7) du bac s'évasent en allant vers le fond du bac.

2. Bac de stockage selon la revendication 1, dans lequel par rapport à l'horizontale, les extrémités supérieures des deux parois inclinées (6,8) sont décalées verticalement.

3. Bac de stockage selon la revendication 1 ou 2, dans lequel en position horizontale de la partie supérieure du bac, une première paroi du fond fait un angle d'environ 40° par rapport à l'horizontale et une seconde paroi du fond fait un angle d'environ 70° par rapport à l'horizontale.

4. Bac de stockage selon l'une des revendications 1 à 3, dans lequel une ou les deux parois inclinées (6,8) du fond du bac est ou sont ajourées.

5. Bac de stockage selon l'une des revendications 1 à 3, dans lequel une ou les deux parois inclinées (6,8) du fond du bac a ou ont un profil ondulé.

6. Bac de stockage selon l'une des revendications 1 à 3, dans lequel une des parois inclinées (6,8) du fond du bac a un profil ondulé et l'autre a un profil ajouré.

7. Bac de stockage selon l'une des revendications 1 à 6, dans lequel le fond du bac constitué par les deux parois inclinées (6,8) est amovible par rapport aux parois latérales (7) du bac.

8. Machine de tri d'envois postaux comprenant une pluralité de bacs de stockage (3) selon l'une des revendications 1 à 7 et un carrousel à godets (1) pour déplacer les envois postaux au-dessus des bacs, chaque godet (1) étant déplacé de manière à passer successivement au dessus de la paroi de taquage (8) puis de la paroi de réception (6) de chaque bac de stockage et à présenter un envoi au-dessus d'un bac de stockage en ayant le plat de l'envoi qui est sensiblement parallèle à la paroi de réception (6) dudit bac de stockage.

9. Machine selon la revendication 8, dans laquelle les bacs de stockage sont disposés de manière que leur partie supérieure soit espacée de la partie inférieure des godets d'une distance d'environ 100 mm.

## Claims

1. A storage bin (3) that is substantially rectangular block shaped for storing mail items (2) in the sorting outlets of a postal sorting machine, said storage bin comprising a bottom surrounded by side walls (7) defining a horizontal top portion of the bin and a horizontal bottom portion of the bin, **characterized in that** the bottom of the bin is made up of two inclined walls (6,8) that, in section, form a "V" shape having a base disposed in the bottom portion of the bin and branches that extend towards the horizontal top portion of the bin while being inclined relative to the horizontal bottom portion of the bin, and **in that** the side walls (7) of the bin flare going towards the bottom of the bin.

2. A storage bin according to claim 1, in which, relative to the horizontal, the top ends of the two inclined walls (6,8) are offset vertically.

3. A storage bin according to claim 1 or 2, in which, when the top portion of the bin is in the horizontal position, a first wall of the bottom forms an angle of about 40° relative to the horizontal, and a second wall of the bottom forms an angle of about 70° relative to the horizontal.

4. A storage bin according to one of the claims 1-3, in which one or both of the inclined walls (6,8) of the bottom of the bin is/are perforated.

5. A storage bin according to one of the claim 1-3, in which one or both of the inclined walls (6,8) of the bottom of the bin is/are undulating in profile.

6. A storage bin according to one of the claims 1-3, in which one of the inclined walls (6,8) of the bottom of the bin has an undulating profile, and the other has a perforated profile.

7. A storage bin according to one of the claims 1-6, in which the bottom of the bin that is made up of the two inclined walls (6,8) is removable relative to the side walls (7) of the bin.

8. A machine for sorting mail items comprising a plurality of storage bins (3) according to one of the claims 1 to 7 and a buckets carrousel (1) for moving the mail items above the bins, each bucket (1) being moved in such a manner as successively passing above jogging wall (8) then above landing wall (6) of each storage bin and presenting an item above a storage bin having flat substantially parallel to landing wall (6) of said storage bin.

9. Machine according to claim 8, in which storage bins are provided in such a manner that their top portion is spaced apart from buckets bottom portion of a distance about 100 mm.

## Patentansprüche

1. Lagerbehälter (3) in Form etwa eines Parallelepides zur Lagerung von Postsendungen (2) in den Sortierausgängen einer Postsortiermaschine, der einen Boden umfasst, der von Seitenwänden (7) umrandet ist, die einen oberen horizontalen und einen unteren horizontalen Behälterbereich definieren, **dadurch gekennzeichnet, dass** der Behälterboden aus zwei geneigten Wänden (6, 8) gebildet ist, die im Schnitt ein "V" bilden, das über eine im unteren Behälterbereich angeordnete Basis und über Bereiche verfügt, die sich in Richtung des oberen horizontalen Behälterbereichs erstrecken, während diese relativ zu dem unteren horizontalen Behälterbereich geneigt sind, und dass sich die Seitenwände (7) des Behälters in Richtung zum Behälterboden erweitern.

2. Lagerbehälter gemäß Anspruch 1, in welchem die oberen Enden der beiden geneigten Wände (6, 8) vertikal zur Horizontalen versetzt sind.

3. Lagerbehälter gemäß Anspruch 1 oder 2, in welchem eine erste Bodenwand einen Winkel von ungefähr 40° zur Horizontalen und eine zweite Bodenwand einen Winkel von ungefähr 70° zur Horizontalen in der horizontalen Stellung des oberen Behälterbereichs ausbilden.

4. Lagerbehälter gemäß einem der Ansprüche 1 bis 3, in welchem eine oder die beiden geneigten Wände (6, 8) des Behälterbodens durchbrochen ist oder sind.

5. Lagerbehälter gemäß einem der Ansprüche 1 bis 3, in welchem eine oder die beiden geneigten Wände (6, 8) des Behälterbodens ein gewelltes Profil hat oder haben.

6. Lagerbehälter gemäß einem der Ansprüche 1 bis 3, in welchem eine der geneigten Wände (6, 8) des Behälterbodens ein gewelltes Profil und die andere ein durchbrochenes Profil hat.

7. Lagerbehälter gemäß einem der Ansprüche 1 bis 6, in welchem der durch die beiden geneigten Wände (6, 8) gebildete Behälterboden zu den Seitenwänden (7) des Behälters herausnehmbar ist.

8. Sortiermaschine für Postsendungen, umfassend eine Vielzahl von Lagerbehältern (3) gemäß einem der Ansprüche 1 bis 7 und ein Karussell von Kästen (1), um die Postsendungen über den Behältern zu verlagern, wobei jeder Kasten (1) in der Weise verlagert wird, um nacheinander über die Rüttelwand (8), dann über die Aufnahmewand (6) jedes Lagerbehälters geführt zu werden und um eine Sendung mit der flachen Seite, die etwa parallel zur Aufnahmewand (6) des Lagerbehälters ist, über einem Lagerbehälter bereitzustellen.

9. Maschine gemäß Anspruch 8, in welcher die Lagerbehälter in der Weise angeordnet sind, dass ihr oberer Bereich vom unteren Bereich der Kästen mit einem Abstand von ungefähr 100 mm beabstandet ist.
